# DEMANDE DE BREVET EUROPEEN

(11) **EP 1 079 174 A1**
(43) Date de publication de la demande: **28.02.2001**
(21) Numéro de dépôt: 00440230.1
(22) Date de dépôt: 22.08.2000
(51) Int. Cl.: F21S 10/00

(54) **Appareil de projection de jeux de lumière**

(30) Priorité: 23.08.1999 FR 9910763
(71) Demandeur: Univers Fog S.A., 68290 Masevaux (FR)
(72) Inventeur: Fluhr, Gilbert, 68780 Sentheim (FR); Schlicht, Yannick, 68800 Thann (FR)
(74) Mandataire: Nithardt, Roland

(57) **Abrégé**

La présente invention concerne un appareil de projection de jeux de lumière au moyen d'une source lumineuse qui permet de regrouper dans un seul châssis et d'utiliser des systèmes optique générant des effets de lumière différents afin de remplacer économiquement plusieurs projecteurs.

L'appareil de projection comprend au moins deux systèmes optiques agencés pour générer des effets de lumière différents et disposés sur un support de système optique (4), un premier chariot (9) mobile en translation perpendiculairement à l'axe du faisceau lumineux émis par la source lumineuse (S) et sur lequel est monté ledit support de système optique (4) de manière à déplacer ce dernier perpendiculairement au dit axe pour placer le système optique sélectionné devant ladite source lumineuse (S), ainsi que des moyens d'entraînement en translation (11,12,13) dudit premier chariot (9). L'appareil comprend également un second chariot (20) lié au support de système optique (4) et mobile en translation parallèlement à l'axe du faisceau lumineux émis par de manière à déplacer le support de système optique (4) parallèlement à l'axe du faisceau lumineux émis par pour régler la profondeur de champ des systèmes optiques, ainsi que des moyens d'entraînement en translation (21,23) du second chariot (20).

## Description

La présente invention concerne un appareil de projection de jeux de lumière au moyen d'une source lumineuse.

Des appareils de ce type sont notamment utilisés dans les boîtes de nuit ou dans des spectacles pour éclairer la scène. On connaît par exemple par la demande internationale de brevet WO 99/17052, un appareil de projection de jeux de lumière comprenant deux supports de gobos disposés de chaque côté d'un plan. Ces supports de gobos sont toujours alignés avec la source lumineuse et utilisés ensemble pour créer les effets lumineux.

Il est également connu du brevet américain US-A-5 791 755 un projecteur d'effets lumineux dont le boîtier comprend une fente dans laquelle est inséré un support de gobos de manière amovible et animé d'un mouvement de translation perpendiculairement à la source lumineuse, afin de pouvoir changer de gobos.

De ce fait, dans les appareils de l'art antérieur, un seul système optique est utilisé, étant précisé que les supports de gobos sont à distinguer des systèmes optique qui permettent un traitement optique des images projetées.

L'inconvénient de ces appareils est qu'ils n'ont qu'un seul système optique, d'où une seule fonction. En conséquence, un seul traitement optique de l'image est possible. On obtiendra toujours le même effet de lumière. Pour avoir deux effets de lumière différents, il est nécessaire de posséder deux appareils indépendants.

Cela signifie qu'il faut équiper la salle d'autant de projecteurs que d'effets de lumière souhaités, ces effets pouvant être par exemple des faisceaux de lumière ou des images lumineuses colorées. Le coût d'équipement de la salle est alors très élevé. De plus, le nombre de projecteurs doit être souvent limité pour ne pas alourdir leur structure porteuse.

La présente invention vise à pallier ces inconvénients en proposant un appareil de projection "multifonctions" qui permet de regrouper dans un seul châssis et d'utiliser alternativement en fonction des besoins un des systèmes optiques pour générer des effets de lumière différents afin de remplacer économiquement plusieurs projecteurs.

Dans ce but, l'invention concerne un appareil de projection du genre indiqué en préambule, caractérisé en ce qu'il comprend au moins deux systèmes optiques agencés pour générer des effets de lumière différents et disposés côte à côte sur un support de système optique, un premier chariot mobile en translation perpendiculairement à la source lumineuse et sur lequel est monté ledit support de système optique de manière à déplacer le support de système optique et ses deux systèmes optiques perpendiculairement à ladite source lumineuse pour changer d'effet de lumière en plaçant, devant ladite source lumineuse, un desdits systèmes optiques sélectionné en fonction de l'effet de lumière désiré, et des moyens d'entraînement en translation dudit premier chariot.

Avantageusement, les systèmes optiques comprennent au moins des composants optiques générant des faisceaux lumineux ou des images lumineuses. Les faisceaux lumineux peuvent être flous de type Fresnel, worh et les images lumineuses peuvent être de type gobo ou aux bords nets.

De préférence, le support de système optique présente une section en U, chaque paroi du U comportant au moins deux orifices côte à côte pour recevoir au moins deux systèmes optiques, les orifices d'une paroi étant en regard de ceux de l'autre paroi.

D'une manière avantageuse, les moyens d'entraînement en translation du premier chariot comprennent un système vis sans fin/écrou et un moteur entraînant en rotation ladite vis sans fin, l'écrou étant solidaire du premier chariot et la vis sans fin étant disposée perpendiculairement à la source lumineuse, de sorte que ledit premier chariot coulisse le long de la vis perpendiculairement à la source lumineuse.

Il peut être prévu au moins une glissière parallèle à la vis sans fin, le premier chariot comportant au moins un orifice traversé par ladite glissière. Le premier chariot peut comporter dans cet orifice une bague de guidage agencée pour coulisser sur ladite glissière.

De préférence, les moyens d'entraînement en translation du premier chariot et la glissière sont fixés sur le châssis dudit appareil.

D'une manière particulièrement avantageuse, l'appareil de projection comprend un second chariot lié au support de système optique et mobile en translation parallèlement à la source lumineuse de manière à déplacer le support de système optique parallèlement à la source lumineuse pour régler la profondeur de champ des systèmes optiques, ainsi que des moyens d'entraînement en translation du second chariot.

Les moyens d'entraînement en translation du second chariot peuvent comprendre un système vis sans fin/écrou et un moteur entraînant en rotation ladite vis sans fin, l'écrou étant solidaire du second chariot et la vis sans fin étant disposée parallèlement à la source lumineuse, de sorte que ledit second chariot coulisse le long de la vis parallèlement à la source lumineuse.

Il peut être prévu au moins une glissière parallèle à la vis sans fin, le second chariot comportant au moins un orifice traversé par ladite glissière. Ledit second chariot peut comporter dans cet orifice une bague de guidage agencée pour coulisser sur ladite glissière.

Avantageusement les moyens d'entraînement en translation du second chariot et la glissière sont fixés sur le premier chariot.

De préférence, l'appareil de projection comporte pour chaque chariot deux glissières parallèles entre elles disposées de part et d'autre de la vis sans fin.

La présente invention et ses avantages apparaîtront mieux dans la description suivante d'un exemple de réalisation, en référence aux dessins annexés, dans lesquels:
- la figure 1 représente une vue en perspective de l'appareil de projection selon l'invention,
- la figure 2 est une vue en perspective des chariots et du support de système optique,
- la figure 3 est une vue de profil de la figure 2, et
- la figure 4 est une vue de dessus en perspective de la figure 2.

En référence à la figure 1, l'appareil de projection 1 selon l'invention présente la forme d'un projecteur pour spectacle traditionnel et comporte un châssis 2 renfermant en particulier une source lumineuse S dans son boîtier arrière 3. En référence aux figures 2 à 4, l'appareil de projection 1 renferme devant la source lumineuse S deux systèmes optiques (non représentés), comportant par exemple des composants tels qu'une lentille du type lentille de Fresnel agencée pour générer des faisceaux lumineux, ou qu'un composant optique comprenant une roue avec différents motifs agencée pour générer des images lumineuses sur des parois ou un écran.

Les systèmes optiques sont placés sur un support de système optique 4 comportant deux parois 5a, 5b et un fond 6 agencés en forme de U. Chaque paroi 5a ou 5b présente une forme octogonale, de sorte que leur périmètre est complémentaire à la forme du châssis 2. Chaque paroi Sa ou 5b comporte deux orifices circulaires 7a, 8a ou 7b, 8b placés côte à côte, les orifices 7a et 8a de la paroi Sa étant en regard des orifices correspondants 7b et 8b de la paroi 5b. Le diamètre des orifices 7a, 7b et 8a, 8b est adapté à la taille du système optique ou des composants mis en place dans les orifices correspondants perpendiculairement aux parois Sa, 5b.

Le support de système optique 4 est monté sur un premier chariot 9 d'une manière qui sera décrite ci-après. Ledit premier chariot 9 présente une section en U et son extrémité inférieure adjacente au châssis 2 est coupée de manière à épouser la forme dudit châssis 2. Il est disposé dans l'alignement des orifices 8a, 8b du support de système optique 4 et le haut de ses parois est échancré pour recevoir le système optique mis en place dans lesdits orifices 8a, 8b.

Le premier chariot 9 est mobile en translation perpendiculairement à la source lumineuse S. A cet effet, il est solidaire d'une équerre 10 fixée sur son fond, ladite équerre 10 étant entraînée en translation perpendiculairement à la source lumineuse S par un système comprenant une vis sans fin 11 et un écrou 12 solidaire de l'équerre 10. La vis sans fin 11 est disposée perpendiculairement à la source lumineuse S et est entraînée en rotation par un moteur 13 fixé sur le châssis 2 de l'appareil 1.

Il est prévu de part et d'autre de la vis sans fin 11 deux glissières parallèles 14, 15 qui sont fixées sur le châssis 2 et qui traversent l'équerre 10 chacune par un orifice 16. Une bague de guidage 17, par exemple à roulement linéaire, est disposée dans chaque orifice 16 et est agencée pour coulisser avec l'équerre 10 sur la glissière 14 ou 15.

L'appareil de projection 1 comprend un second chariot 20 présentant la forme d'une plaque sensiblement rectangulaire et disposée de manière solidaire sur le fond 6 du support d'optiques 4 entre les parois 5a, 5b. Le second chariot 20 est disposé dans l'alignement des orifices 8a, 8b du support de système optique 4 et le haut de la plaque est échancré pour recevoir le système optique mis en place dans lesdits orifices 8a, 8b.

Le second chariot 20 est mobile en translation parallèlement à la source lumineuse S. A cet effet, ses moyens d'entraînement en translation comprennent une vis sans fin 21 et un écrou solidaire du second chariot 20. La vis sans fin 21 est disposée parallèlement à la source lumineuse S et est entraînée en rotation par un moteur 23 fixé sur une paroi du premier chariot 9. L'extrémité libre est maintenue libre en rotation dans l'autre paroi dudit premier chariot 9.

Il est prévu de part et d'autre de la vis sans fin 21 deux glissières parallèles 24, 25 qui sont fixées sur les parois du premier chariot 9 et qui traversent le second chariot 20 chacune par un orifice 26. Une bague de guidage 27, par exemple à roulement linéaire, est disposée dans chaque orifice 26 et est agencée pour coulisser avec le second chariot 20 sur la glissière 24 ou 25.

Les parois 5a, 5b du support d'optiques 4 présentent également des orifices 28 à 30 pour le passage respectivement des glissières 24, 25 et de la vis sans fin 21. Les glissières 24, 25 permettent de monter le support d'optiques 4 sur le premier chariot 9 et de le surélever de sorte que ledit support d'optiques 4 est fixe par rapport au premier chariot 9 dans la direction perpendiculaire à la source lumineuse S et mobile par rapport audit premier chariot 9 dans la direction parallèle à la source lumineuse S.

Les moteurs 13 et 23 sont commandés par un dispositif d'asservissement (non représenté) électrique ou électronique.

Lorsque l'appareil de projection 1 est utilisé, le dispositif d'asservissement est programmé pour actionner le moteur 13. Par l'intermédiaire de la vis sans fin 11 et de l'écrou 12, l'équerre 10 et donc le premier chariot 9 se déplacent perpendiculairement à la source lumineuse S le long des glissières 14 et 15 de manière à positionner par exemple le système optique mis en place dans les orifices 7a, 7b du support de système optique 4 devant la source lumineuse S, comme cela est représenté sur les figures 2 à 4. La course du support de système optique 4 est limitée par les parois latérales du premier chariot 9.

Si cela est nécessaire, la profondeur de champ du système optique utilisé est réglée en actionnant le moteur 23. Par l'intermédiaire de la vis sans fin 21 et de l'écrou associé au deuxième chariot 20, ce dernier et donc le support de système optique 4 se déplacent parallèlement à la source lumineuse S le long des glissière 24 et 25 vers l'avant ou vers l'arrière. La course du support d'optiques 4 est limitée par les parois du premier chariot 9.

Pour changer de système optique et donc d'effets de lumière, le moteur 13 est actionné. L'équerre 10, le chariot 9 et le support de système optique 4 se déplacent en translation le long des glissières 14 et 15 sur la gauche par rapport à la figure 2 de manière à positionner le système optique mis en place dans les orifices 8a, 8b devant la source lumineuse S. Si cela est nécessaire, la profondeur de champ du système optique utilisé peut être réglée comme cela a déjà été décrit ci-dessus.

La présente description montre clairement que l'appareil de projection selon l'invention permet de remplacer économiquement deux projecteurs tout en permettant d'avoir différents jeux de lumière.

La présente invention n'est pas limitée à l'exemple de réalisation décrit mais s'étend à toute modification et variante évidente pour un homme du métier. Les parois 5a, 5b du support de système optique 4 peuvent comporter plus de deux orifices de manière à disposer dans l'appareil de projection plus de deux systèmes optiques générant des effets de lumière différents. Dans ce cas, la longueur de la vis sans fin 11 et des glissières 14, 15 est calculée pour avoir une course suffisante permettant de placer l'une des optiques devant la source lumineuse. De même, les dimensions du châssis 2 sont adaptées.

D'autre part, dans l'exemple décrit, le fond 6 du support de système optique 4 n'est pas solidaire du premier chariot 9 mais est surélevé par les glissières 24 et 25 de manière à pouvoir déplacer ledit support d'optiques 4 parallèlement à la source lumineuse S. Il est bien évident que lorsqu'il n'est pas nécessaire de régler la profondeur de champ des systèmes optiques, le support de système optique 4 peut être solidaire du premier chariot 9 et n'avoir dans ce cas qu'une direction de déplacement possible perpendiculairement à la source lumineuse S.

Enfin, le support de système optique 4 peut être monté sur un chariot pivotant autour d'un axe, comportant des moyens d'entraînement en rotation agencés pour déplacer le support de système optique 4 autour dudit axe de manière à placer le système optique sélectionné devant la source lumineuse S. D'autres moyens d'entraînement équivalents peuvent également convenir.

## Revendications

1. Appareil de projection (1) de jeux de lumière au moyen d'une source lumineuse (S), caractérisé en ce qu'il comprend au moins deux systèmes optique agencés pour générer des effets de lumière différents et disposés côte à côte sur un support de système optique (4), un premier chariot (9) mobile en translation perpendiculairement à la source lumineuse (S) et sur lequel est monté ledit support de système optique (4) de manière à déplacer le support de système optique (4) et ses deux systèmes optique perpendiculairement à ladite source lumineuse (S) pour changer d'effet de lumière en plaçant, devant ladite source lumineuse (S), un desdits systèmes optique sélectionné en fonction de l'effet de lumière désiré, et des moyens d'entraînement en translation (11, 12, 13) dudit premier chariot (9).

2. Appareil selon la revendication 1, caractérisé en ce que les systèmes optique comprennent au moins des composants optiques générant des faisceaux lumineux, du type lentille de Fresnel, ou des images lumineuses.

3. Appareil selon la revendication 1, caractérisé en ce que le support de système optique (4) présente une section en U, chaque paroi (5a, 5b) du U comportant au moins deux orifices (7a, 8a; 7b, 8b) côte à côte pour recevoir au moins deux systèmes optique, les orifices (7a, 8a) d'une paroi (5a) étant en regard de ceux de l'autre paroi (5b).

4. Appareil selon la revendication 1, caractérisé en ce que les moyens d'entraînement en translation du premier chariot (9) comprennent un système vis sans fin (11)/écrou (12) et un moteur (13) entraînant en rotation ladite vis sans fin (11), l'écrou (12) étant solidaire du premier chariot (9) et la vis sans fin (11) étant disposée perpendiculairement à la source lumineuse (S), de sorte que ledit premier chariot (9) coulisse le long de la vis sans fin (11) perpendiculairement à la source lumineuse (S).

5. Appareil selon la revendication 4, caractérisé en ce qu'il est prévu au moins une glissière (14, 15) parallèle à la vis sans fin (11) et en ce que le premier chariot (9) comporte au moins un orifice (16) traversé par ladite glissière (14, 15).

6. Appareil selon la revendication 5, caractérisé en ce que le premier chariot (9) comporte dans son orifice (16) une bague de guidage (17) agencée pour coulisser sur ladite glissière (14, 15).

7. Appareil selon les revendications 4 et 5, caractérisé en ce que les moyens d'entraînement en translation (11, 12, 13) du premier chariot (9) et la glissière (14, 15) sont fixés sur le châssis (2 ) dudit appareil (1).

8. Appareil selon l'une quelconque des revendications précédentes, caractérisé en ce qu'il comprend un second chariot (20) lié au support de système optique (4) et mobile en translation parallèlement à la source lumineuse (S) de manière à déplacer le support de système optique (4) parallèlement à la source lumineuse (S) pour régler la profondeur de champ des systèmes optique et en ce qu'il comprend des moyens d'entraînement en translation (21, 23) du second chariot (20).

9. Appareil selon la revendication 8, caractérisé en ce que les moyens d'entraînement en translation du second chariot (20) comprennent un système vis sans fin (21)/écrou et un moteur (23) entraînant en rotation ladite vis sans fin (21), l'écrou étant solidaire du second chariot (20) et la vis sans fin (21) étant disposée parallèlement à la source lumineuse (S), de sorte que ledit second chariot (20) coulisse le long de la vis sans fin (21) parallèlement à la source lumineuse (S).

10. Appareil selon la revendication 9, caractérisé en ce qu'il est prévu au moins une glissière (24, 25) parallèle à la vis sans fin (21) et en ce que le second chariot (20) comporte au moins un orifice (26) traversé par ladite glissière (24, 25).

11. Appareil selon la revendication 10, caractérisé en ce que le second chariot (20) comporte dans son orifice (26) une bague de guidage (27) agencée pour coulisser sur ladite glissière (24, 25).

12. Appareil selon les revendications 9 et 10, caractérisé en ce que les moyens d'entraînement en translation (21, 23) du second chariot (20) et la glissière (24, 25) sont fixés sur le premier chariot (9).

13. Appareil selon les revendications 5 ou 10, caractérisé en ce qu'il comporte pour chaque chariot (9, 20) deux glissières (14, 15; 24, 25) parallèles entre elles disposées de part et d'autre de la vis sans fin (11; 21).
